# EUROPÄISCHE PATENTSCHRIFT

(11) **EP 0 195 288 B1**
(45) Veröffentlichungstag und Bekanntmachung des Hinweises auf die Patenterteilung: **10.01.1990**
(21) Anmeldenummer: 86102606.0
(22) Anmeldetag: 28.02.1986
(51) Int. Cl.: A63B 21/00, A63B 23/00

(54) **Gymnastikgerät**
Gymnastics device
Appareil de gymnastique

(30) Priorität: 18.03.1985 AT 796/85; 10.05.1985 AT 1409/85
(43) Veröffentlichungstag der Anmeldung: 24.09.1986
(73) Patentinhaber: TMC CORPORATION, CH-6340 Baar/Zug (CH)
(72) Erfinder: Neckamm, Harald, A-1210 Wien (AT); Pavlovec, Radko, A-1040 Wien (AT); Zotter, Johann, A-1070 Wien (AT); Würthner, Hubert, A-2410 Hainburg/Donau (AT); Dyne, Andreas, S-41131 Göteborg (SE)
(74) Vertreter: Szász, Tibor, Dipl.-Ing.

(56) Entgegenhaltungen:
- EP-A- 0 058 848
- WO-A-84/03834
- AT-B- 377 182
- DE-A- 2 822 850
- DE-A- 3 223 626
- FR-A- 2 049 255
- FR-A- 2 140 739
- FR-A- 2 410 473
- GB-A- 196 117
- US-A- 2 554 653

## Beschreibung

Die Erfindung bezieht sich auf ein Gymnastikgerät, wie es im Oberbegriff des Patentanspruches 1 angegeben ist.

Ein derartiges Gymnastikgerät ist in der AT-PS 377 182 beschrieben (vgl. auch GB-PS 2 114 456). Dieses Gerät dient vor allem zum Strecken und Stärken der Rückenmuskulatur. Bei diesem Gerät ist allerdings das Verstellen der Verbindungsstange gegenüber dem diese umgebenden Rohr etwas umständlich, weil die Feststellvorrichtung, welche die Verbindungsstange gegenüber dem Rohr in der eingestellten Lage festhält, beim Verstellvorgang gemeinsam mit der Griffstange auf- und abbewegt und sodann betätigt werden muß.

Die Erfindung stellt sich die Aufgabe, diesen Nachteil zu beseitigen und ein Gymnastikgerät der eingangs umrissenen Art zu schaffen, bei dem der Abstand zwischen Griffstange und Abstützstange wesentlich einfacher eingestellt werden kann.

Diese Aufgabe wird erfindungsgemäß durch die Merkmale des kennzeichnenden Teiles des Anspruches 1 gelöst. Dadurch wird die Anzahl der zur Verstellung erforderlichen Arbeitsschritte verringert.

In den abhängigen Patentansprüchen 2-10 sind besondere Ausführungsarten der Erfindung angegeben.

In der Zeichnung sind beispielsweise Ausführungsformen des Erfindungsgegenstandes dargestellt. Fig. 1 ist eine teilweise geschnittene, stark verkleinerte Gesamtansicht, welche das erfindungsgemäße Prinzip wiedergibt, Fig. 2 ein Längsschnitt durch die Verriegelungseinrichtung und Fig. 3 ein Längsschnitt durch das untere Ende der Verbindungsstange. In Fig. 4 ist ein Querschnitt nach der Linie IV-IV in Fig. 1 in größerem Maßstab dargestellt. Fig. 5 zeigt einen Längsschnitt durch das Ende der Griffstange. Fig. 6 ist eine Draufsicht auf einen zweiarmigen Hebel in Richtung der Hebelachse bei verrastetem und Fig. 7 die gleiche Ansicht bei gelöstem Verriegelungsbolzen. In Fig. 8 ist der zweiarmige Hebel in einer Zwischenlage dargestellt. Fig. 9 ist ein vertikaler Längsmittelschnitt durch eine weitere Ausführungsform eines in einem Gehäuse untergebrachten zweiarmigen Hebels. Schließlich ist in den Fig. 10 und 11 ein weiteres Ausführungsbeispiel eines zweiarmigen Hebels für sich allein im Schnitt nach der Linie X-X in Fig. 11 bzw. in Ansicht in Richtung des Pfeiles XI in Fig 10 wiedergegeben. Fig. 12 ist ein Detail aus Fig. 10.

In Fig. 1 ist ein Gymnastikgerät in seiner Gesamtheit mit 1 bezeichnet, z.T. ohne erfindungswesentliche Einzelheiten, welche in folgenden Figuren dargestellt sind. Das Gymnastikgerät besitzt eine mit Polstern 2' versehene Abstützstange 2 und eine Griffstange 3, welche Stangen gegen die Kraft einer Feder 4 gegeneinander bewegt werden können, indem die Abstützstange 2 mit einer Verbindungsstange 5 und die Griffstange 3 mit einem die Verbindungsstange 5 umgebenden Rohr 6 verbunden ist. Die Verbindungsstange 5 und das Rohr 6 können nach Art eines Teleskops gegeneinander verschoben werden. Selbstverständlich dient das Rohr 6 zur Aufnahme der Feder 4.

Die tatsächliche bauliche Ausgestaltung des erfindungsgemäßen Gymnastikgerätes ist in den Fig. 2-5 dargestellt. Wie aus diesen Figuren hervorgeht, besteht das Rohr 6 aus einem quadratischen Innenrohr 6a aus Metall und aus einem etwa quadratischen Außenrohr 6b aus Kunststoff, wobei das Außenrohr 6b mit nach innen ragenden Ansätzen an der Außenwand des Innenrohres 6a anliegt. Beide Rohre 6a und 6b sind an ihrem von der Griffstange 3 entfernten Ende, z.B. durch einen Niet 7, miteinander verbunden, wobei das Innenrohr 6a in einem Rahmen 8 verankert ist, der der Verbindungsstange 5 entlang gleiten kann.

Das Innenrohr 6a trägt eine Lochreihe 6c, welche das Eingreifen eines Verriegelungsbolzens 9 in verschiedenen Abständen der in dieser Figur 1 nicht dargestellten Griffstange 3 von der Abstützstange 2 ermöglicht. Auf der der Lochreihe 6c gegenüberliegenden Seite sind die beiden Rohre 6a und 6b mit je einem Längsschlitz 6d bzw. 6e versehen, welche ein Verschieben des Verriegelungsbolzens 9 in Richtung der Achse der Verbindungsstange 5 ermöglicht. Aus Gründen der Gewichtsersparnis ist die Verbindungsstange 5 mit einem quadratischen Hohlprofil versehen. Am oberen Ende der Verbindungsstange 5 ist ein Kolben 10 angeordnet, an dem sich die Feder 4 mit einem Ende abstützt. Das andere Ende der Feder 4 liegt an einem Federwiderlager 11 an, das in Form einer napfförmigen Hülse ausgebildet ist. Im Federwiderlager 11 ist der Verriegelungsbolzen 9 quer zur Achse der Verbindungsstange 5 verschiebbar gelagert. Der Verriegelungsbolzen 9 steht unter dem Einfluß einer Druckfeder 12, welche ihn in die Verriegelungsstellung zu bewegen sucht.

Das Außenrohr 6b ist in einem etwa quadratischen Hüllrohr 13 aus Kunststoff verschiebbar gelagert. An diesem ist ein Kunststoffgehäuse 14 befestigt, in dem ein zweiarmiger Hebel 15 schwenkbar gelagert ist, dessen Lastarm über einen Stift 16 mit dem einen Ende des Bolzens 9 gelenkig verbunden ist. Der Stift 16 ist über hier nicht dargestellte, aus den Fig. 6 bis 12 ersichtliche Führungen im Hebel 15 gleitbeweglich gelagert.

Soll beim erfindungsgemäßen Gymnastikgerät der Abstand zwischen der Griffstange 3 und der Abstützstange 2 verändert werden, so wird der Kraftarm des Hebels 15 durch den Finger des Benützers niedergedrückt und dadurch der Bolzen 9, der an dem Lastarm des Hebels 15 angelenkt ist, aus dem zugehörigen Loch der Lochreihe 6c herausgezogen. Sobald jedoch der gewünschte Abstand zwischen der Griffstange 3 und der Abstützstange 2 erreicht ist, wird der Hebel 15 von der Hand des Benützers freigegeben, und die Druckfeder 12 drückt den Bolzen 9 in das dem eingestellten Abstand entsprechende Loch der Lochreihe 6c. Auf diese Weise ist der neue Abstand von Griffstange 3 und Abstützstange 2 festgelegt, und das Gymnastikgerät kann wieder in Benützung genommen werden.

Die Abstützstange 2, welche an ihren beiden Enden einen Polster 2' trägt, ist in ihrem mittleren Bereich in einen Kunststoffkörper 17 eingesetzt, in dem auch die Enden der Verbindungsstange 5 und des Hüllrohres 13 verankert sind. Mit 18 ist eine Abdeckhülle bezeichnet, welche den Kunststoffkörper 17 z.T. mit Abstand umgibt und welche sich an das Hüllrohr 13 anschließt. Das Hüllrohr 13 ist in Höhe des Bolzens 9 mit einem nicht dargestellten Fenster versehen, welches zum Ablesen einer nicht gezeigten Skala dient, die an dem Außenrohr 6b angebracht ist. Diese Skala erleichtert das Einstellen des gewünschten Abstandes zwischen der Griffstange 3 und der Abstützstange 2.

Die Verbindung der Griffstange 3 mit den beiden Rohren 6a und 6b ist der beschriebenen Verbindung von Abstützstange 2, Verbindungsstange 5 und Hüllrohr 13 ähnlich. Dabei sind die Enden der beiden Rohre 6a und 6b in einem in Draufsicht quadratischen Rahmen gelagert, der mit einem Kunststoffteil verbunden ist, welcher die Griffstange 3 in einer Bohrung aufnimmt. Da diese Verbindung jedoch nicht den Gegenstand der Erfindung bildet, ist die Verbindung in der Zeichnung nicht dargestellt.

Um die Bildung von Schwielen an den Handflächen bei der Benützung des Gerätes zu verhindern, ist die Griffstange 3 im Bereich der Angriffsflächen der Hände des Benützers mit einer Hülle 3a aus geschäumtem Kunststoff versehen (Fig. 5).

In den Fig. 6 - 8 ist mit 21 ein mit einer Durchbrechung versehenes Gehäuse bezeichnet, das am Hüllrohr 22 befestigt ist. Dieses Gehäuse 21 enthält eine parallel zur Tangente an das Hüllrohr 22 verlaufende Achse 23, die einem Stift 29 ähnlich ist und auf der ein zweiarmiger Hebel 24 schwenkbar gelagert ist. Der in der Zeichnung linke Hebelarm 24a, welcher dem Angriff eines Fingers des Benützers dient, ist - in Richtung der Achse 23 gesehen - keilförmig ausgebildet und steht unter dem Einfluß einer Feder 25, die ihn vom Hüllrohr 22 weg zu schwenken sucht. Der rechte Hebelarm 24b besitzt die Form einer Gabel, von der die dem Hüllrohr 22 benachbarte Zinke 24bᵢ in der verrasteten Lage des Verriegelungsbolzens 26 parallel zum Hüllrohr 22 verläuft und die andere Zinke 24b_{z} mit der Hüllrohrachse einen spitzen Winkel einschließt. Auf diese Weise wird zwischen den beiden Gabelzinken 24b₁ und 24b_{z} ein etwa trapezförmiger Zwischenraum gebildet, dessen eine Seite als Führung 24c für den noch zu beschreibenden quer verlaufenden Stift 29 dient.

Am freien Ende der Gabelzinke 24b_{z} ist mittels einer Achse 27a ein einarmiger Hebel 27 angelenkt, der unter dem Einfluß einer Schraubenfeder 28 steht, die ihn gegen die andere Gabelzinke 24bi zu schwenken sucht. Zwischen dem einarmigen Hebel 27, der die andere Seite der Führung 24c bildet, und der Gabelzinke 24bᵢ ist der quer verlaufende Stift 29 geführt, der am oberen Ende des Verriegelungsbolzens 26 befestigt ist, welch' letzterer ein gegabeltes Ende aufweist. Es besteht jedoch auch die Möglichkeit, den Verriegelungsbolzen durchgehend zylindrisch auszubilden und an seinem oberen Ende mit dem Stift 29 zu verschweißen. In Richtung der Längsachse des Hüllrohres 22 gesehen ist der zweiarmige Hebel 24 U-förmig ausgebildet, so daß er in seinem Inneren die beiden Federn 25 und 28 sowie den einar-migen Hebel 27 aufnehmen kann.

Mit 215 ist die Verbindungsstange bezeichnet, welche an ihrem rechten Ende einen Kolben 220 trägt, an dem sich eine Druckfeder 214 mit einem Ende abstützt. Das andere Ende der Druckfeder 214 liegt an einem Federwiderlager 221 an, das in Form einer napfförmigen Hülse ausgebildet ist. Im Federwiderlager 221 ist der Verriegelungsbolzen 26 quer zur Achse der Verbindungsstange 215 verschiebbar gelagert. Der Verriegelungsbolzen 26 steht unter dem Einfluß der Druckfeder 25, welche ihn in die Verriegelungsstellung zu bewegen sucht.

In dem im Querschnitt etwa quadratischen Hüllrohr 22 aus Kunststoff ist ein Rohr 216 angeordnet, das aus einem quadratischen Innenrohr 216a aus Metall und aus einem etwa quadratischen Außenrohr 216b aus Kunststoff besteht, das mit nicht dargestellten, nach innen ragenden Ansätzen an der Außenwand des Innenrohres 216a anliegt. Beide Rohre 216a und 216b sind an ihrem linken Ende durch einen nicht dargestellten Niet miteinander verbunden. Das Innenrohr 216a trägt eine Lochreihe 216c, welche das Eingreifen des Verriegelungsbolzens 26 in verschiedenen Abständen von der nicht gezeigten Griffstange ermöglicht. Auf der der Lochreihe 216b gegenüberliegenden Seite sind die beiden Rohre 216a und 216b mit einem Längsschlitz versehen, der ein Verschieben der Verriegelungsbolzens 26 in Richtung der Achse der Verbindungsstange 215 ermöglicht.

Während der Benützung des Gymnastikgerätes nehmen die einzelnen Elemente die in Fig. 6 dargestellte Lage ein. Soll jedoch beim Gerät der Abstand zwischen der Griffstange und der Abstützstange verändert werden, so wird der Hebelarm 24a durch den Benützer gegen die Kraft der Feder 25 niedergedrückt und dadurch der Verriegelungsbolzen 26 aus dem gezeigten Loch der Lochreihe 216c herausgezogen (s. Fig. 7). Dadurch ist die Verbindung zwischen der Verbindungsstange 215 und dem Rohr.216 gelöst.

Sobald jedoch der gewünschte Abstand zwischen der Griffstange 3 und der Abstützstange 2 erreicht ist, wird der Hebel 24 vom Benützer freigegeben, und die Feder 25 drückt den Verriegelungsbolzen 26 in das entsprechende Loch der Lochreihe 216c. Auf diese Weise ist der neue Abstand zwischen der Griffstange 3 und der Abstützstange 2 festgelegt und das Gymnastikgerät kann wieder in Benützung genommen werden.

In der Praxis kann der Fall eintreten, daß bei unachtsamer Benützung das Gerät in Benützung genommen wird, und daß gleichzeitig dabei der Hebel 24 durch die Hand des Benützers verschwenkt wird. In diesem Falle wird die Druckfeder 214 gespannt, obwohl die Verbindung zwischen dem Rohr 216 und der Verbindungsstange 215 gelöst ist. Dabei soll vermieden werden, daß der Verriegelungsbolzen 26 auf. den Hebel 24 bzw. auf dessen Achse 23 einen Druck ausübt. Aus diesem Grunde ist der Stift 29, welcher den Verriegelungsbolzen 26 in der Querrichtung des Gehäuses 21 durchsetzt, zwischen den beiden Gabelzinken 24bi und 24bz des Hebelarmes 24 geführt. Da jedoch die beiden Gabelzinken 24bi und 24b_{z} miteinander einen Winkel einschließen, wäre eine ordnungsgemäße Führung des Stiftes 29 infolge des Abstandes zwischen den Gabelzinken nicht gewährleistet. Um diesen Mangel zu beheben, ist der einarmige Hebel 27 vorgesehen, der unter dem Einfluß der Feder 28 steht und den Stift 29 ständig in Anlage an der Gabelzinke 24b₁ hält. Sobald sich das untere Ende des Verriegelungsbolzens 26 der Lochreihe 216c nähert, wird, wenn der zweiarmige Hebel 24 vom Benützer losgelassen wird, der Verriegelungsbolzen in ein Loch der Lochreihe gedrückt, wodurch die Verbindung zwischen der Verbindungsstange 215 und dem Rohr 216 wieder hergestellt ist (s. Fig. 8).

Beim Ausführungsbeispiel gemäß Fig. 9 ist in einem Gehäuse 21' auf einer Achse 23' ein einstückiger zweiarmiger Hebel 24' gelagert, der aus Kunststoff hergestellt ist. Der Hebel 24' besitzt einen Kraftarm 24'a sowie einen Lastarm 24'b, dessen Oberseite eine Anzeigeeinrichtung in Form eines nach oben ragenden Knopfes 230 trägt, welcher eine Bohrung 21'a im Gehäuse 21' durchsetzt. Mit Hilfe dieser Anzeigeeinrichtung läßt sich feststellen, ob das Gymnastikgerät durch den Eingriff des Verriegelungsbolzens in die Lochreihe ordnungsgemäß verrastet ist oder nicht.

Der Lastarm 24'b ist im Querschnitt etwa U-förmig, und seine beiden Schenkel tragen als zur Längsmittelebene hin offene Nuten ausgebildete Führungen 24'c, in denen die Enden des Stiftes des Verriegelungsbolzens geführt werden können. Das Gehäuse 21' ist im dargestellten Ausführungsbeispiel auf einer Seite mit dem Hüllrohr 22' verhakt und auf der anderen Seite mittels einer Schraube 231 am Hüllrohr 22' befestigt. Es besteht jedoch die Möglichkeit, das Gehäuse 21' am Hüllrohr 22' anzukleben.

Die in den Fig. 10 bis 12 dargestellte Ausführungsform eines zweiarmigen Hebels 24" ist der in den Fig. 6 bis 8 dargestellten insofern ähnlich, als auch bei dieser Ausführungsform am Ende des Lastarmes 24"b eine Achse 27"a in diesem gelagert ist, an der ein einarmiger Hebel 27" angelenkt ist, der unter dem Einfluß einer nicht dargestellten Feder steht und zur Führung 24"c des Stiftes 29 des Verriegelungsbolzens 26 dient. Allerdings ist auf der Achse 27"a ausserdem noch ein winkelförmiger, ungleicharmiger Schwenkteil 240 gelagert, dessen längerer Schenkel die Gegenfläche für die Führung 24"c des Stiftes des Verriegelungsbolzens bildet. Um die Schwenkwinkel vom einarmigen Hebel 27" und vom Schwenkteil 240 zu begrenzen, sind am zweiarmigen Hebel 24" an beiden vertikalen Längsseiten Anschläge 24"d vorgesehen, an denen sich sowohl der einarmige Hebel 27" (von oben) als auch der Schwenkteil 240 mit seinem freien Ende (von unten) abstützen kann. Fig. 12 zeigt den zweiarmigen Hebel 24" mit seinen Anschlägen 24"d. Die zweiarmigen Hebel 24' und 24" gemäß den Fig. 9 bis 11 haben den Vorteil, daß sie relativ niedrig ausgebildet werden können und daher leichter in einem flachen Gehäuse unterzubringen sind, das nur im Bereich des Kraftarmes des Hebels nach außen hin offen ist.

Die Funktion der beiden zuletzt behandelten Ausführungsbeispiele entspricht sinngemäß der der zuvor beschriebenen Ausführungsform, so daß sich ein näheres Eingehen erübrigen dürfte.

Die Erfindung ist keineswegs an das in der Zeichnung dargestellte und im vorstehenden beschriebene Ausführungsbeispiel gebunden. Vielmehr sind verschiedene Abänderungen desselben möglich, ohne den Rahmen der Erfindung zu verlassen. Beispielsweise muß die Feder 4 keineswegs eine Schraubenfeder sein, sie kann vielmehr auch durch einen Gummikörper ersetzt werden. Weiter kann dem Gerät ein Satz von Federn 4 unterschiedlicher Federcharakteristik und unterschiedlicher Länge zugeordnet sein, welcher eine individuelle Anpassung des Gerätes an die physischen Eigenschaften des Benützers ermöglicht. Schließlich kann die Druckfeder 12 auch zwischen dem Stift 16 und dem Hüllrohr 13 angeordnet sein.

## Patentansprüche

1. Gymnastikgerät (1), bei welchem eine Abstützstange (2), die zur Auflage in der Rumpfbeuge bzw. an den Oberschenkeln des Benützers bestimmt ist, und eine Griffstange (3) gegen die Kraft einer zwischen zwei Widerlagern (10,11; 220, 221 ) angeordneten Feder (4; 214) gegeneinander bewegbar sind, indem zwischen der Abstützstange (2) und der Griffstange (3) eine Verbindungsstange (5; 215) sowie ein diese umgebendes Rohr (6; 216) welches die Feder (4; 214) enthält, angeordnet sind, wobei das eine Widerlager (10; 220) fest an der Verbindungsstange (5; 215) angeordnet ist und das der Verbindungsstange (5; 215) gegenüberliegende Federwiderlager (11; 221) im Rohr (6; 216) in axialer Richtung verstellbar und gegenüber dem Rohr (6; 216) mittels einer Feststellvorrichtung festlegbar ist, dadurch gekennzeichnet, daß das Rohr (6; 216) mit der Griffstange (3) und die Verbindungsstange (5; 215) mit der Abstützstange (2) verbunden ist, daß das Rohr (6; 216) in einem Hüllrohr (13; 22, 22'), welches mit der Abstützstange (2) verbunden ist und in seinem oberen Endbereich ein Gehäuse (14; 21, 21') für die Feststellvorrichtung trägt, verschiebbar geführt ist, und daß sowohl das Hüllrohr (13; 22, 22') als auch das Rohr (6; 216) mit je einem Längsschlitz (13a; 22a, 22'a bzw. 6d) versehen ist, wobei die Längsschlitze (13a; 22a, 22'a bzw. 6d) von einem quer zur Rohrachse verschiebbaren, von einer Druckfeder (12; 25) beaufschlagten Bolzen (9; 26) durchsetzt sind, welch' letzterer ein Teil der Feststellvorrichtung ist und in eines der Löcher einer Lochreihe (6c; 216c) wahlweise einsetzbar ist, die in dem dem Längsschlitz (6d) gegenüberliegenden Bereich des Rohres (6; 216) ausgespart ist.

2. Gymnastikgerät nach Anspruch 1, dadurch gekennzeichnet, daß die Feststellvorrichtung auch einen zweiarmigen Hebel (24, 24', 24") aufweist, der mittels einer senkrecht zur Längsachse des Hüllrohres (22, 22') verlaufenden Achse (23, 23') im Gehäuse (21, 21') schwenkbar gelagert ist, und daß am Lastarm des Hebels (24, 24', 24") der Bolzen (26) mittels eines Stiftes (29) angelenkt ist, wobei der Stift (29) in einer Führung des zweiarmigen Hebels gleitbeweglich gelagert ist (Fig. 6-12).

3. Gymnastikgerät nach Anspruch 1, dadurch gekennzeichnet, daß die Druckfeder (12) mit ihrem einen Ende an einem am Bolzen (9) befestigten Federteller (9a) und mit ihrem anderen Ende an der Innenwand des als napfförmige Hülse ausgebildeten Federwiderlagers (11) abgestützt ist, wobei das Federwiderlager (11) vom Bolzen (9) durchsetzt ist und als Führungskörper für den Bolzen (9) dient (Fig. 2).

4. Gymnastikgerät nach Anspruch 1, dadurch gekennzeichnet, daß das Rohr (6; 216) aus einem metallenen Innenrohr (6a; 216a) und aus einem mit diesem verbundenen Außenrohr (6b; 216b) besteht, wobei die Lochreihe (6c; 216c) am Innenrohr vorgesehen ist und an der Außenseite des Außenrohres (6b; 216b) eine Skala zur Anzeige des eingestellten Abstandes von Griffstange (3) und Abstützstange (2), der Lochteilung entsprechend, angeordnet ist, und wobei das Hüllrohr (13, 22) zum Ablesen des eingestellten Abstandes in der Höhe des Bolzens (9, 26) ein Fenster aufweist.

5. Gymnastikgerät nach Anspruch 2, dadurch gekennzeichnet, daß der zweiarmige Hebel (24') einstückig ausgebildet ist, und daß im Lastarm (24'c) des Hebels (24') zwei gegenüberliegende Nuten (24'c) ausgespart sind, in denen die Enden des Stiftes (29) geführt sind (Fig. 9).

6. Gymnastikgerät nach Anspruch 1 oder 5, dadurch gekennzeichnet, daß am Gehäuse (21, 21') eine Anzeigeeinrichtung (230) vorgesehen ist, welche die nicht verrastete Lage des Verriegelungsbolzens (26) anzeigt und welche beispielsweise in Form eines Knopfes (230), der am zweiarmigen Hebel (24') angeordnet ist und eine Bohrung (21'a) des Gehäuses (21') durchsetzt, ausgebildet ist.

7. Gymnastikgerät nach Anspruch 2, dadurch gekennzeichnet, daß der Lastarm (24b) des zweiarmigen Hebels (24) - in Richtung der Achse (23) gesehen - gabelförmig ausgebildet ist, wobei die beiden Gabelzinken (24bᵢ, 24b₂) in Seitenansicht gegen ihre freien Enden hin konvergieren (Fig. 6-8).

8. Gymnastikgerät nach Anspruch 2, dadurch gekennzeichnet, daß am freien Ende des Lastarmes (24b, 24"b) des zweiarmigen Hebels (24, 24") ein einarmiger Hebel 27; 27") mittels einer Achse (27a; 27"a) angelenkt ist, der unter dem Einfluß einer Schrauben- oder Schenkelfeder (28) steht, die ihn gegen den Stift (29) des Verriegelungsbolzens (26) bzw. gegen einen Anschlag (24"d) zu schwenken sucht (Fig. 6 bis 8, 10 und 11).

9. Gymnastikgerät nach Anspruch 8, dadurch gekennzeichnet, daß am freien Ende des Lastarmes (24"a) des zweiarmigen Hebels (24") mittels der Achse (27"a) ein in Seitenansicht winkelförmiger, ungleicharmiger Schwenkteil (240) angelenkt ist, der in Draufsicht U-förmig ausgebildet ist, wobei die längeren Schenkel des Schwenkteiles (240) zur Führung der Enden des Stiftes (29) dienen (Fig. 10 und 11).

10. Gymnastikgerät nach Anspruch 2, dadurch gekennzeichnet, daß die den Verriegelungsbolzen in ein Loch der Lochreihe drückende Feder von einer auf der Achse des zweiarmigen Hebels angeordneten Schenkelfeder gebildet ist, deren einer Schenkel sich am Hüllrohr und deren anderer Schenkel sich im Inneren des unteren Hebelarmes des zweiarmigen Hebels abstützt.

## Claims

1. A gymnastics implement (1) wherein a backstop bar (2) adapted to be supported on the groin region or on the thighs of a user, and a handle bar (3) are adapted to be moved towards one another against the force of a spring (4; 214) disposed between two counterstops (10, 11; 220, 221) by the provision between said backstop bar (2) and said handle bar (3) of a connecting rod (5; 215) and a tube (6; 216) enclosing said connecting rod and containing said spring (4; 214), one (10; 220) of said counterstops being disposed at a fixed position on said connecting rod (5; 215), while the spring counterstop (11; 221) disposed opposite said connecting rod (5; 215) is axially adjustable in said tube (6; 216) and adapted to be locked relative to said tube (6; 216) by a locking mechanism, characterized in that said tube (6; 216) is connected to said handle bar (3), and said connecting rod (5; 215), to said backstop bar (2), said tube (6; 216) being slidably guided in an outer guide tube (13; 22, 22') connected to said backstop bar (2) and carrying a housing (14; 21, 21') for said locking mechanism at its upper end portion, each of said outer guide tube (13; 22, 22') and said tube (6; 216) being provided with a respective longitudinal slot (13a; 22a, 22'a and 6d) for the passage therethrough of a pin (9; 26) mounted for axial displacement transversely of the tube axis and biased by a compression spring (12; 25), said pin being a component of said locking mechanism and adapted to be selectively engaged with a selected one of a plurality of holes (6c; 216c) formed in a row along a region of said tube (6; 216) extending opposite said longitudinal slot (6d).

2. A gymnastics implement according to claim 1, characterized in that said locking mechanism additionally comprises a two-armed lever (24, 24', 24") pivotally mounted in said housing (21, 21') about an axis (23, 23') extending perpendicular to the longitudinal axis of said outer guide tube (22, 22'), said pin (26) being articulated to the load arm of said lever (24, 24', 24") by means of a hinge pin (29) slidably mounted in a guide portion of said two-armed lever (figs. 6-12).

3. A gymnastics implement according to claim 1, characterized in that said compression spring (12) has one of its ends supported on a collar (9a) secured to said pin, and its other end on the interior wall surface of. said spring counterstop (11) formed as a cup-shaped sleeve, said spring counterstop (11) having said pin (9) pass therethrough so as to act as a guide body for said pin (9) (fig. 2).

4. A gymnastics implement according to claim 1, characterized in that said tube (6; 216) consists of a metal inner tube (6a; 216a) and an outer pipe (6b; 216b) connected thereto, said row of holes (6c; 216c) being formed in said inner tube, the outer surface of said outer tube (6b; 216b) being provided with a scale for indicating the adjusted distance between said handle bar (3) and said backstop bar (3) in accordance with the spacing of said holes in said row, said outer guide tube (13, 22) being formed with a window at the level of said pin (9, 26) for observing the adjusted distance therethrough.

5. A gymnastics implement according to claim 2, characterized in that said two-armed lever (24') is of one-piece construction, and that the load arm (24'c) of said lever (24') is formed with two grooves (24'c) facing one another for guiding the ends of said hinge pin (29) therein (fig. 9).

6. A gymnastics implement according to claim 1 or 5, characterized in that said housing (21, 21') is provided with indicator means (230) for indicating the non-engaged state of said locking pin (26), said indicator means being formed for instance as a knob (230) mounted on said two-armed lever (24') and extending through a bore (21'a) of said housing (21').

7. A gymnastics implement according to claim 2, characterized in that said load arm (24b) of said two-armed lever (24) - as seen in the direction of said axis (23) - is of bifurcate configuration, the two fork prongs (24bi, 24b₂) converging towards their free ends as seen in lateral elevation (figs. 6-8).

8. A gymnastics appliance according to claim 2, characterized in that a one-armed lever (27; 27") is hinged to the free end of the load arm (24b, 24"b) of said two-armed lever (24, 24") by means of a hinge pin (27a, 27"a), said one-armed lever (27; 27") being subjected to the action of a helical or torsion spring (28) biasing it into engagement with said hinge pin (29) of said locking pin (26), or with a stop (24"d), respectively (figs. 6-8, 10 and 11).

9. A gymnastics implement according to claim 8, characterized in that the free end of the load arm (24"a) of said two-armed lever (24") carries a pivot member (240) hinged thereto by said hinge pin (27"a), said pivot member being of angular shape of unequal arm length as seen in lateral elevation, and of U-shaped configuration as seen in top plan view, the longer arms of said pivot member (240) acting to guide the ends of said hinge pin (29) (figs. 10 and 11).

10. A gymnastics implement according to claim 2, characterized in that the spring acting to bias said locking pin into engagement with a hole of said row of holes is a torsion spring mounted on the axis of said two-armed lever, one leg of said torsion spring being supported on said outer guide tube, and the other leg, in an interior cavity of the lower lever arm of said two-armed lever.

## Revendications

1. Appareil de gymnastique (1) dans lequel une tige de préhension (3) et une tige d'appui (2), destinée à être respectivement placée dans la zone de flexion du tronc ou sur les cuisses de l'utilisateur, sont mobiles l'une par rapport à l'autre en s'opposant à la force d'un ressort (4; 214) interposé entre deux contre-butées (10, 11; 220, 221), du fait que la tige d'appui (2) et la tige de préhension (3) sont séparées par une tige de liaison (5; 215), ainsi que par un tube (6; 216) qui entoure cette tige et renferme le ressort (4; 214), l'une (10, 220) des contre-butées étant disposée rigidement sur la tige de liaison (5, 215), et la contre-butée (11; 221) du ressort, opposée à cette tige de liaison (5; 215) étant réglable à l'intérieur du tube (6; 216), dans le sens axial, et pouvant être arrêtée par rapport à ce tube (6; 216), au moyen d'un dispositif d'assujettissement, caractérisé par le fait que le tube (6; 216) est relié à la tige de préhension (3), et la tige de liaison (5; 215) est reliée à la tige d'appui (2); par le fait que le tube (6; 216) est guidé à coulissement dans un tube enveloppant (13; 22, 22') qui est relié à la tige d'appui (2) et porte, dans sa région extrême supérieure, un boîtier (14; 21, 21') destiné au dispositif d'assujettissement; et par le fait que tant le tube enveloppant (13; 22, 22') que le tube (6; 216) sont respectivement munis d'une fente oblongue (13a; 22a, 22'a, respectivement 6d), les fentes oblongues (13a; 22a, 22'a, respectivement 6d) étant traversées par une cheville (9; 26) qui peut coulisser transversalement par rapport à l'axe des tubes, est sollicitée par un ressort de pression (12; 25), forme une partie du dispositif d'assujettissement et peut être insérée, sélectivement, dans l'un des trous d'une rangée de perforations (6c; 216c) ménagée dans la région du tube (6; 216) qui est opposée à la fente oblongue (6d).

2. Appareil de gymnastique selon la revendication 1, caractérisé par le fait que le dispositif d'assujettissement présente également un levier (24, 24', 24") à deux bras monté à pivotement, dans le boîtier (21, 21'), au moyen d'un axe (23, 23') s'étendant perpendiculairement à l'axe longitudinal du tube enveloppant (22, 22'); et par le fait que la cheville (26) est articulée au moyen d'un tenon (29) sur le bras de charge du levier (24, 24', 24"), ledit tenon (29) étant monté avec faculté de glissement dans un guide du levier à deux bras (figures 6-12).

3. Appareil de gymnastique selon la revendication 1, caractérisé par le fait que le ressort de pression (12) prend appui, par l'une de ses extrémités, contre une cuvette (9a) de ressort, fixée à la cheville (9), et, par son autre extrémité, sur la paroi interne de la contre-butée (11) de ressort, réalisée sous la forme d'une douille configurée en cuvette, cette contre-butée (11) du ressort étant traversée par la cheville (9), et servant de corps de guidage pour cette cheville (9) (figure 2).

4. Appareil de gymnastique selon la revendication 1, caractérisé par le fait que le tube (6; 216) se compose d'un tube intérieur métallique (6a; 216a) et d'un tube extérieur (6b; 216b), relié à ce tube; la rangée de perforations (6c; 216c) étant prévue sur le tube intérieur, et une échelle graduée étant disposée à la face externe du tube extérieur (6b; 216b), en concordance avec la répartition des trous, afin d'afficher la distance réglée entre la tige de préhension (3) et la tige d'appui (2); et le tube enveloppant (13, 22) présentant une fenêtre, à la hauteur de la cheville (9, 26), en vue de la lecture de la distance réglée.

5. Appareil de gymnastique selon la revendication 2, caractérisé par le fait que le levier (24') à deux bras est de réalisation monobloc; et par le fait que deux rainures opposées (24'c)_{'}, dans lesquelles les extrémités du tenon (29) sont guidées, sont pratiquées dans le bras de charge (24'c) du levier (24') (figure 9).

6. Appareil de gymnastique selon la revendication 1 ou 5, caractérisé par le fait qu'il est prévu, sur le boîtier (21, 21'), un dispositif indicateur (230) qui affiche la position non emboîtée de la cheville de verrouillage (26) et est réalisé, par exemple, sous la forme d'un bouton (230) disposé sur le levier (24') à deux bras, et traversant un trou (21'a) dudit boîtier (21').

7. Appareil de gymnastique selon la revendication 2, caractérisé par le fait que le bras de charge (24b) du levier (24) à deux bras est de réalisation fourchue - observé dans la direction de l'axe (23) -, les deux fourchons (24bi, 24b₂) convergeant, en élévation latérale, vers leurs extrémités libres (figures 6-8).

8. Appareil de gymnastique selon la revendication 2, caractérisé par le fait qu'un levier (27; 27") à un seul bras, articulé au moyen d'un axe (27a; 27"a) sur l'extrémité libre du bras de charge (24b, 24"b) du levier (24, 24") à deux bras, est soumis à l'influence d'un ressort hélicoïdal ou ressort (28) à branches ayant tendance à le faire pivoter, respectivement, vers le tenon (29) de la cheville de verrouillage (26) ou vers une butée (24"d) (figures 6 à 8, 10 et 11).

9. Appareil de gymnastique selon la revendication 8, caractérisé par le fait qu'une pièce pivotante (240) à bras inégaux, configurée en cornière en élévation latérale et de réalisation en U observée pardessus, est articulée au moyen de l'axe (27"a) sur l'extrémité libre du bras de charge (24"a) du levier (24") à deux bras, les branches les plus longues de cette pièce pivotante (240) servant au guidage des extrémités du tenon (29) (figures 10 et 11).

10. Appareil de gymnastique selon la revendication 2, caractérisé par le fait que le ressort, poussant la cheville de verrouillage dans un trou de la rangée de perforations, est formé par un ressort à branches disposé sur l'axe du levier à deux bras, dont l'une des branches prend appui contre le tube enveloppant, et dont l'autre branche prend appui à l'intérieur du bras de levier inférieur du levier à deux bras.
